# FASCICULE DE BREVET EUROPEEN

(11) **EP 0 708 462 B1**
(45) Date de publication et mention de la délivrance du brevet: **09.06.1999**
(21) Numéro de dépôt: 95402304.0
(22) Date de dépôt: 16.10.1995
(51) Int. Cl.: H01H 1/12, H01H 1/42

(54) **Pince de contact éléctrique, et dispositif à pince pourvu d'une telle pince**
Elektrische Kontaktklammer und Klemmvorrichtung mit einem solchen Klemmstück
Electric contacting clamp and clamping device with such a gripping member

(30) Priorité: 17.10.1994 FR 9412370
(43) Date de publication de la demande: 24.04.1996
(73) Titulaire: GEC ALSTHOM T ET D SA, 75016 Paris (FR)
(72) Inventeur: Starck, Thierry, F-34740 Vendargues (FR); Coq, Didier, F-34750 Villeneuve les Maguelone (FR)
(74) Mandataire: Gosse, Michel

(56) Documents cités:
- EP-A- 0 451 531
- BE-A- 567 124
- CH-A- 323 737
- DE-A- 2 739 152
- DE-B- 1 092 988
- DE-B- 1 098 572
- US-A- 3 201 556
- US-A- 3 221 288
- US-A- 4 555 604

## Description

L'invention concerne une pince de contact électrique, et un dispositif à pince pourvu d'une telle pince, selon les préambules des revendications 1 et 14 respectivement, comme il est connu par example du document EP-A-0 451 531.

L'invention concerne en particulier une pince de contact et un dispositif à pince destinés notamment à être montés sur les pôles des disjoncteurs sectionneurs à mouvement rotatif.

On connaît des pinces de connexion comprenant un corps de pince définissant un plan longitudinal de pincement, une première série de doigts de contact montée longitudinalement sur le corps de pince, d'un côté du plan de pincement, et une deuxième série de doigt de contact montée longitudinalement sur le corps de pince, de l'autre côté du plan de pincement, en regard de la première série. Chaque doigt de contact a une face frontale en regard du plan de pincement, une face dorsale opposée à la face frontale, une première et une deuxième extrémités frontales en regard du plan de pincement. Les dites première et deuxième séries définissent une première mâchoire entre les premières extrémités frontales des doigts de contact en regard, et une deuxième mâchoire entre les deuxièmes extrémités frontales des doigts de contact en regard. Les premières extrémités de chaque série sont liées ensemble par un axe longitudinal, l'écartement entre chaque extrémité d'une même série étant maintenu par des entretoises portées par ledit axe. Les deuxièmes extrémités de chaque série sont elles aussi liées par un axe longitudinal. Cet axe est en outre associé au corps de pince par une association à jeu radial pour permettre le mouvement des deuxièmes extrémités par rapport au corps de pinces. L'écartement entre chaque deuxième extrémité d'une même série est aussi maintenu par des entretoises portées par l'axe. L'écartement entre deux doigts en vis à vis est obtenu par une entretoise transversale. L'élasticité de la pince est obtenue par un ressort hélicoïdal tendu entre deux doigts en vis à vis. Une telle pince fait partie d'un dispositif de pince. Ce dispositif comprend, outre la pince, un support sur lequel le corps de pince est monté rigidement, la deuxième mâchoire enserrant ledit support. Le but de ce dispositif est que la première mâchoire vienne s'enserrer, par pivotement autour d'un axe perpendiculaire au plan de pincement, sur une barre conductrice afin d'assurer le passage d'un courant électrique entre le support et la barre.

La pince et le dispositif de pince décrits ci-dessus ont des inconvénients, à savoir :
- le nombre important de pièces constitutives de la pince. En effet pour le montage d'une pince ayant des séries de six doigts de contact il faut au minimum, une vingtaine d'entretoises axiales, trois entretoises transversales (une pour quatre doigts), trois ressorts à boudin (un pour quatre doigts) et leurs points d'appui, quatre axes longitudinaux.
- le fait que les doigts d'une même série sont montés solidaires les uns avec les autres par l'intermédiaire des axes longitudinaux induit un mouvement d'ensemble des extrémités. Ainsi si la barre conductrice présente une déviation axiale telle qu'elle ne soit pas dans le plan de pincement, une partie des extrémités ne pourront être au contact de la barre puisqu'elles sont contraintes à un alignement suivant les axes longitudinaux.
- le fait que le corps de pince soit monté rigidement sur le support n'autorise aucune inclinaison de la pince par rapport au support. De ce fait, si la barre n'est pas exactement comprise dans le plan de pincement, celle-ci ne peut pénétrer dans la première mâchoire.

Un premier but de la présente invention est de proposer une pince comprenant un nombre de pièces limité, de montage aisé.

Un autre but de la présente invention est de fournir une pince où les doigts sont montés indépendants les uns des autres, de sorte que chaque doigt de contact ait son propre mouvement de pincement.

Un autre but de la présente invention est d'articuler le corps de pince sur le support de manière à ce que la barre puisse pénétrer dans la première mâchoire même si elle n'est pas exactement comprise dans le plan de pincement initial.

Un autre but de la présente invention est de fournir une extrémité de doigt de contact en forme de cuillère présentant un bord d'attaque arrondi dans toutes les directions et notamment dans celle de l'axe longitudinal de la pince.

A cet effet l'invention concerne une pince de connexion comprenant un corps de pince définissant un plan longitudinal de pincement, une première série de doigts de contact montés longitudinalement sur le corps de pince, d'un côté du plan de pincement, et une deuxième série de doigt de contact montés longitudinalement sur le corps de pince, de l'autre côté du plan de pincement, en regard de la première série, Chaque doigt de contact ayant une face frontale en regard du plan de pincement, une face dorsale opposée à la face frontale, une première et une deuxième extrémités frontales en regard du plan de pincement, les dites première et deuxième séries définissant une première mâchoire entre les premières extrémités frontales des doigts de contact en regard, et une deuxième mâchoire entre les deuxièmes extrémités frontales des doigts de contact en regard.

Selon l'invention chaque doigt de la première et de la deuxième séries monté sur ledit corps de pince, est mobile indépendamment des autres doigts.

La pince comprend un élément de blocage frontal sur lequel porte une zone centrale frontale de la face frontale du doigt, et un élément d'appui dorsal sur lequel porte une zone centrale dorsale de la face dorsale du doigt.

Au moins une des zones frontale ou dorsale porte sur respectivement l'élément de blocage ou d'appui par l'intermédiaire d'un élément élastique.

Selon une forme de réalisation de l'invention, le corps de pince comprend deux extrémités transversales de forme générale en "U", couplée l'une à l'autre par au moins deux montants longitudinaux en regard, chaque montant comprenant une pluralité d'alvéoles d'accueil des doigts de contact, chacune des alvéoles ayant un fond et deux parois latérales, chaque doigt de contact comprenant un passage central ou équivalent ajusté à la largeur entre les parois latérales des alvéoles d'accueil, des agrafes longitudinales de maintien étant montées sur le corps de pince parallèlement aux montants transversaux, bloquant les faces libres des doigts montés dans lesdites alvéoles.

Avantageusement le corps de pince est monobloc.

Les alvéoles, localisées sur les faces en regard des montants transversaux, forment lesdits éléments d'appui dorsal, et lesdites agrafes, bloquant les faces frontales des doigts de contact, forment les éléments de blocage frontal.

L'élément élastique est une lame élastique intercalée entre le fond de l'alvéole et la face dorsale du doigt de contact associé. La lame élastique a une forme générale en "U", et le doigt de contact a des extrémités dorsales creusées, logeant les extrémités libres de la lame élastique en forme de "U", la branche centrale de la lame élastique étant au contact du fond de l'alvéole.

La pince comprend une agrafe longitudinale par montant longitudinal, ayant une partie centrale longitudinale bloquant les doigts de contact, et deux parties extrêmes encliquetable sur ou dans les extrémités transversales.

En position prête à être associée, la pince comprend un outil prétendeur, précontaignant les éléments élastiques pour ouvrir la mâchoire destinée à enserrer le support.

L'invention concerne aussi un dispositif à pince de connexion comprenant un support conducteur, et une pince de connexion ayant un corps de pince définissant un plan longitudinal de pincement, une première série de doigts de contact montée longitudinalement sur le corps de pince, d'un côté du plan de pincement, et une deuxième série de doigt de contact montée longitudinalement sur le corps de pince, de l'autre côté du plan de pincement, en regard de la première série, Chaque doigt de contact ayant une face frontale en regard du plan de pincement, une face dorsale opposée à la face frontal, une première et une deuxième extrémités frontales en regard du plan de pincement, les dites première et deuxième séries définissant une premier mâchoire entre les premiers extrémités frontales des doigts de contact en regard, et une deuxième mâchoire entre les deuxièmes extrémités frontales des doigts de contact en regard, ledit corps de pince étant solidarisé au support, l'une des mâchoires enserrant le support. Selon l'invention, le dispositif comprend des moyens d'association du corps de pince sur le support pour que le corps de pince soit libre de basculer autour d'un axe de basculement longitudinal par rapport au support.

Avec une pince selon le mode de réalisation de l'invention les branches transversales des deux extrémités transversales en forme de "U" recouvrent les extrémités transversales du support, un axe longitudinal de basculement passant au travers des dites branches transversales et du support.

Les avantages d'une telle pince et d'un tel dispositif à pince sont notamment :
- une simplification sensible du montage de la pince due a une diminution des pièces constitutive;
- une facilité de montage due au fait que toutes les pièces élastiques sont montées détendues, et ne sont contrainte que dans l'étape postérieure où la pince est mise en position prête à être utilisée;
- chaque doigt a son propre mouvement de pincement indépendant des autres doigts;
- un montage basculant du corps de pince sur le support.

D'autres avantages et caractéristiques de la présente invention résulterons de la description qui va suivre en référence aux dessins annexés dans lesquels :
- la figure 1 est une vue schématique en coupe transversale d'une pince selon l'invention en position de repos;
- la figure 2 est une vue schématique de côté d'une pince selon l'invention en position prête à être associée sur un support;
- la figure 3 est une vue schématique en coupe selon la ligne III-III de la vue de la figure 2;
- la figure 4 est une vue schématique en coupe selon la ligne IV-IV de la vue de la figure 3;
- la figure 5 est une vue schématique en coupe selon la ligne V-V de la vue de la figure 3;
- la figure 6 est une vue schématique en coupe transversale d'un dispositif selon l'invention;
- les figures 7 et 8 sont des vues schématiques en coupe transversale du dispositif de la figure 6 en position enclenchée.

La pince 1 selon l'invention comprend un corps de pince 2 définissant un plan de pincement 3. Le terme longitudinal se rapporte à une droite de référence comprise dans le plan de pincement 3. Le terme transversal se rapporte au plan perpendiculaire à ladite droite de référence.

La pince 1 comprend en outre une première série de doigts de contact 5 montés longitudinalement sur le corps de pince 2 , d'un côté du plan de pincement 3, et une deuxième série de doigt de contact 5 montés longitudinalement sur le corps de pince 2, de l'autre côté du plan de pincement 3, en regard de la première série, Chaque doigt de contact 5 ayant une face frontale 6 en regard du plan de pincement 3, une face dorsale 7 opposée à la face frontal 6, une première 8a et une deuxième 8b extrémités frontales en regard du plan de pincement 3. les première et deuxième séries définissent une premier mâchoire 9a entre les premières extrémités frontales 8a des doigts de contact 5 en regard, et une deuxième mâchoire 9b entre les deuxièmes extrémités frontales 8b des doigts de contact 5 en regard.

Dans un mode de réalisation, la pince comprend un élément de blocage frontal 11 sur lequel porte une zone centrale frontale de la face frontale 6 du doigt de contact 5 et un élément d'appui dorsal 12 sur lequel porte une zone centrale dorsale de la face dorsale 7 du doigt de contact 5.

Avantageusement au moins une des faces frontale ou dorsale comprend un élément élastique.

Le corps de pince 2 comprend deux extrémités transversales 14 de forme générale en "U", couplées l'une à l'autre par au moins deux montants longitudinaux 15 en regard, chaque montant 15 comprenant une pluralité d'alvéoles 16 d'accueil des doigts de contact 5, chacune des alvéoles 16 ayant un fond 20 et deux parois latérales 18. Chaque doigt de contact 5 comprenant quatre saillies longitudinales 50 définissant un passage central 17 ajusté à la largeur entre les parois latérales 18 des alvéoles 16 d'accueil, de telle manière qu'en position montée, le doigt de contact repose sur le fond de l'alvéole par sa face frontale 6 ou dorsale 7, les saillies 50 coopérant avec les parois latérales 18 pour bloquer le doigt de contact en translation dans des directions contenues dans le plan de pincement 3. Le passage central 17 du doigt de contact 5 comprend une partie emboutie 51 permettant d'augmenter la hauteur d'encastrement du doigt de contact dans l'alvéole, empêchant ainsi un retournement possible du doigt de contact 5 dans son alvéole d'accueil 16. Des agrafes longitudinales 19 de maintien sont montées sur le corps de pince 2 parallèlement aux montants longitudinaux 15 et bloquent les faces restées libres des doigts de contact 5 montés dans lesdites alvéoles 16.

Dans les représentations des figures, le corps de pince 12 est monobloc, les branches libres de la forme en "U" s'étendant du côté des premières extrémités 8a des doigts de contact 5. Les alvéoles, localisée sur les faces en regard des montants longitudinaux 15, forment lesdits éléments d'appui dorsal 12, et lesdites agrafes 19, bloquant les zones centrales des faces frontales 6 des doigts de contact 5, forment les éléments de blocage frontal 11.

Chaque doigt comprend une lame élastique 13 intercalée entre le fond 20 de l'alvéole 16 et la face dorsale 7 du doigt de contact 5 associé.

Au moins une des extrémités de chaque doigt de contact 5 a une forme générale en cuillère, le dos de la cuillère étant l'extrémité frontale 8a, 8b dudit doigt de contact 5.

La lame élastique 13 a une forme générale en "U". Les extrémités libres 22 de la lame élastique 13 en forme de "U" viennent se logées dans des parties creuses dorsales des extrémités des doigts de contact 5, la branche centrale 23 de la lame élastique 13 étant au contact du fond 20 de l'alvéole 16.

La pince comprend une agrafe longitudinale 19 par montant longitudinal 15. Chaque agrafe 19 a une partie centrale longitudinale 24 bloquant les doigts de contact 5, et deux parties extrêmes 25 encliquetables sur ou dans les extrémités transversales 14. La partie centrale longitudinale 24 de l'agrafe 19 est positionnée entre les premières extrémités 8a des doigts de contact 5 et les montants longitudinaux 15. Avantageusement, le système d'encliquetage vient de moulage avec le corps de pince monobloc. Dans la forme de réalisation représentée sur la figure 2, le système d'encliquetage est du type à chicane, la partie extrême 25 vient s'enrouler d'un quart de tour autour d'un plot 52 d'axe longitudinal localisé sur la face externe des extrémités transversales 14, l'extrémité libre 53 de ladite partie extrême 25 venant se bloquer contre une butée 54 en opposition avec le plot 52.

Sur la figure 1, la pince est représentée en position de repos. C'est ainsi que la pince est confectionnée, sans aucune pièce élastique précontrainte, ce qui facilite sensiblement l'étape de montage.

Sur les figures 2 à 5, la pince est représentée en position prête à l'emploi. Dans cette position, il a été introduit un outil prétendeur 26, précontraignant les lames élastiques 13, de manière que la deuxième mâchoire 9b soit ouverte, prête à enserrer le support sur lequel la pince sera associée. Cet outil 26 est positionné entre les deux séries de doigts de contact 5, entre les deuxièmes extrémités 8b des doigts de contact 5 et les montants longitudinaux 15. Dans le mode de réalisation représenté sur les figures, l'outil 26, repose sur la branche centrale de la forme en "U" des extrémités transversales 14. L'outil 26 est un fil de section circulaire cintré en forme de rectangle, venant se clipser dans des formes aménagées à l'intersection des branches libres avec la branche centrale des extrémités transversales en forme de "U".

L'invention concerne aussi un dispositif à pince de connexion comprenant un support conducteur 30, et une pince de connexion 1 telle que décrite ci-dessus. Le corps de pince 2 est associé au support 30, la deuxième mâchoire 9b enserrant le support. Le corps de pince 2 et le support sont associés par des moyens d'association tels que le corps de pince 2 soit libre de basculer par rapport au support 30 autour d'un axe de basculement longitudinal 31.

Selon les représentations des figures les moyens d'association comprennent les branches centrales des extrémités transversales 14 en forme de "U", chacune pourvue d'un trou circulaire 32 de même axe, un alésage longitudinal 33 traversant de part en part le support 30, et un axe 31. La deuxième mâchoire 9b enserre le support 30, les branches centrales des extrémités transversales 14 en forme de "U" venant en recouvrement des extrémités transversales du support 30, les trous viennent en regard de alésage, l'axe longitudinal de basculement passant au travers desdits trous et dudit alésage.

Selon l'invention, la pince, en fin de confection, a l'aspect de la figure 1.

La pince est livrée prête à l'emploi sous l'aspect représenté sur les figures 2 à 5.

La figure 6 représente le dispositif selon l'invention, la pince étant associée sur le support.

La figure 7 représente le dispositif en position enclenchée normale, c'est à dire lorsque la barre 36 est dans le même plan que le support 30.

La figure 8 représente le dispositif en position enclenchée avec basculement, c'est à dire lorsque la pince bascule pour rattraper le jeu existant entre le plan de la barre 36 et le plan du support 30.

Dans les deux dernières configurations (fig. 7 et 8) les doigts de contact sont bien positionnés sur le support 30 et sur la barre 36 grâce à la compression des lames élastiques 13.

Ce type de dispositif à pince trouve notamment son application dans des disjoncteurs sectionneurs passant d'une position active à une position passive par rotation. Les pôles des disjoncteurs sectionneurs sont pourvus de dispositif selon l'invention, de telle manière que lors de la rotation des disjoncteurs sectionneurs, les pinces viennent s'enclencher sur les barres conductrices.

Les avantages d'une telle pince et d'un tel dispositif à pince sont notamment :
- une simplification sensible du montage de la pince due a une diminution des pièces constitutive;
- une facilité de montage due au fait que toutes les pièces élastiques sont montées détendues, et ne sont contraintes que dans l'étape postérieure où la pince est mise en position prête à être utilisée;
- chaque doigt a son propre mouvement de pincement indépendant des autres doigts;
- la forme en cuillère des extrémités des doigts de contact au moins du côté de la première mâchoire, permet de présenter un bord d'attaque favorable à l'enserrage;
- un montage pivotant du corps de pince sur le support.

Bien que seul un mode de réalisation ait été décrit, il est clair que toute modification qui serait évidente pour l'homme du métier est comprise dans le cadre de la présente l'invention, telle que définie par les revendications.

## Revendications

1. Pince de connexion (1) comprenant un corps de pince (2) définissant un plan (3) de pincement, une première série de doigts de contact (5) montés longitudinalement sur le corps de pince (2), d'un côté du plan de pincement (3), et une deuxième série de doigt de contact (5) montés longitudinalement sur le corps de pince (2), de l'autre côté du plan de pincement (3), en regard de la première série, chaque doigt de contact (5) ayant une face frontale (6) en regard du plan de pincement (3), une face dorsale (7) opposée à la face frontale (6), une première (8a) et une deuxième (8b) extrémités frontales en regard du plan de pincement (3), lesdites première et deuxième séries définissant une première mâchoire (9a) entre les premières extrémités frontales (8a) des doigts de contact (5) en regard, et une deuxième mâchoire (9b) entre les deuxièmes extrémités frontales (8b) des doigts de contact (5) en regard, chaque doigt de contact (5) des première et deuxième séries monté sur ledit corps de pince (2), est mobile indépendamment des autres doigts, caractérisée en ce que ladite pince comprend un élément de blocage frontal (11) sur lequel porte une zone centrale frontale de la face frontale (6) du doigt de contact (5), et un élément d'appui dorsal (12) sur lequel porte une zone centrale dorsale de la face dorsale (7) du doigt de contact (5).

2. Pince selon la revendication 1 caractérisée en ce que au moins une des faces frontale (6) ou dorsale (7) des doigts de contact (5) comprend un élément élastique (13).

3. Pince selon l'une quelconque des revendications 1 ou 2 caractérisée en ce que le corps de pince (2) comprend deux extrémités transversales (14) de forme générale en "U", couplées l'une à l'autre par au moins deux montants longitudinaux (15) en regard, chaque montant (15) comprenant une pluralité d'alvéoles (16) d'accueil des doigts de contact (5), chacune des alvéoles (16) ayant un fond (20) et deux parois latérales (18), chaque doigt de contact (5) comprenant un passage central (17) ajusté à la largeur entre les parois latérales (18) des alvéoles d'accueil (16), des agrafes longitudinales de maintien (19) étant montées sur le corps de pince (2) parallèlement aux montants longitudinaux (15), barrant, les faces restées libres des doigts de contact (5) montés dans lesdites alvéoles (16).

4. Pince selon la revendication 3 caractérisée en ce que chaque doigt de contact (5) comprend quatre saillies longitudinales (50) formant ledit passage central (17).

5. Pince selon la revendication 3 ou 4 caractérisée en ce que ledit passage central (17) comprend une partie emboutie (51).

6. Pince selon l'une quelconque des revendications 1 à 5 caractérisée en ce que le corps de pince (2) est monobloc.

7. Pince selon l'une quelconque des revendications 3 à 6 caractérisée en ce que les alvéoles (16), localisées sur les faces en regard des montants longitudinaux (15), forment lesdits éléments d'appui dorsal (12), et lesdites agrafes (19), bloquant les zones centrales frontales des faces frontales (6) des doigts de contact (5), forment les éléments de pivot frontal (11).

8. Pince selon l'une quelconque des revendications 3 à 7 caractérisée en ce que l'élément élastique (13) est une lame élastique (13) intercalée entre le fond (20) de l'alvéole (16) et la face dorsale (7) du doigt de contact (5) associé.

9. Pince selon l'une quelconque des revendications 1 à 8 caractérisée en ce que au moins une extrémité de chaque doigt a une forme générale en cuillère, l'extrémité frontale formant le dos de la cuillère.

10. Pince selon la revendication 8 ou 9 caractérisée en ce que la lame élastique (13) a une forme générale en "U", et le doigt de contact (5) a des extrémités dorsales creusées (21), logeant les extrémités libres (22) de la lame élastique (13) en forme de "U", la branche centrale de la lame élastique (13) en forme de "U" étant au contact du fond (20) de l'alvéole (16).

11. Pince selon l'une quelconque des revendications 3 à 10, caractérisée en ce qu'elle comprend une agrafe longitudinale (19) par montant longitudinal (15), ayant une partie centrale longitudinale (23) bloquant les doigts de contact(5), et deux parties extrêmes (25) encliquetables sur ou dans les extrémités transversales (14).

12. Pince selon l'une quelconque des revendications 2 à 9 caractérisée en ce que, en position de repos, les éléments élastiques (13) sont relâchés.

13. Pince selon l'une quelconque des revendications 3 à 12 caractérisée en ce que en position prêt à l'emploi, elle comprend un outil prétendeur (26), précontraignant les éléments élastiques (13), de manière que la deuxième mâchoire (9b) soit ouverte, prête à enserrer un support (30) sur lequel la pince (1) sera associée.

14. Dispositif à pince de connexion comprenant un support conducteur (30), et une pince de connexion (1) ayant un corps de pince (2) définissant un plan (3) de pincement, une première série de doigts de contact (5) montés longitudinalement sur le corps de pince (2), d'un côté du plan de pincement (3), et une deuxième série de doigt de contact (5) montée longitudinalement sur le corps de pince (2), de l'autre côté du plan de pincement (3), en regard de la première série , chaque doigt de contact (5) ayant une face frontale (6) en regard du plan de pincement (3), une face dorsale (7) opposée à la face frontale (6), une première (8a) et une deuxième (8b) extrémités frontales en regard du plan de pincement (3), lesdites première et deuxième séries définissant une première mâchoire (9a) entre les premières extrémités frontales (8a) des doigts de contact (5) en regard, et une deuxième mâchoire (9b) entre les deuxièmes extrémités frontales (8b) des doigts de contact (5) en regard, ledit corps de pince (2) étant associé au support (30), l'une des mâchoires (9a, 9b) enserrant le support (30), des moyens d'association du corps de pince (2) sur le support (30) tels que le corps de pince 2 soit libre de basculer par rapport au support 30 autour d'un axe de basculement longitudinal 31, caractérisé en ce que la pince (1) est une pince selon l'une quelconque des revendications 1 à 13.

15. Dispositif selon la revendication 14 caractérisé en ce que les moyens d'association comprennent les branches centrales des extrémités transversales (14) en forme de "U", chacune pourvue d'un trou circulaire (32) de même axe, un alésage longitudinal (33) traversant de part en part le support (30), et un axe (31), la deuxième mâchoire (9b) enserrant le support (30), les branches centrales des extrémités transversales (14) en forme de "U" venant en recouvrement des extrémités transversales du support (30), les trous (32) venant en regard de l'alésage (33), l'axe longitudinal (31) de basculement passant au travers desdits trous (32) et dudit alésage (33).

## Patentansprüche

1. Verbindungsklammer (1), die einen Klammerkörper (2), der eine Klemmebene (3) definiert, eine erste Reihe von Kontaktfingern (5), die in Längsrichtung am Klammerkörper (2) auf einer Seite der Klemmebene (3) angebracht sind, und eine zweite Reihe von Kontaktfingern (5) umfaßt, die in Längsrichtung am Klammerkörper (2) auf der anderen Seite der Klemmebene (3) gegenüber der ersten Reihe angebracht sind, wobei jeder Kontaktfinger (5) eine Stirnseite (6) gegenüber der Klemmebene (3), eine von der Stirnseite (6) abgewandte Rückseite (7), ein erstes (8a) und ein zweites (8b) stirnseitiges Ende gegenüber der Klemmebene (3) aufweist, wobei die ersten und zweiten Reihen eine erste Klemme (9a) zwischen den ersten stirnseitigen Enden (8a) der gegenüberstehenden Kontaktfinger (5) und eine zweite Klemme (9b) zwischen den zweiten stirnseitigen Enden (8b) der gegenüberstehenden Kontaktfinger (5) definieren, wobei jeder Kontaktfinger (5) der ersten und zweiten Reihe, der am Klammerkörper (2) angebracht ist, unabhängig von den anderen Fingern beweglich ist, **dadurch gekennzeichnet**, daß die Klammer ein stirnseitiges Blockierungselement (11), auf dem eine stirnseitige zentrale Zone der Stirnseite (6) des Kontaktfingers (5) ruht, und ein rückseitiges Auflageelement (12) umfaßt, auf dem eine rückseitige zentrale Zone der Rückseite (7) des Kontaktfingers (5) ruht.

2. Klammer nach Anspruch 1, dadurch gekennzeichnet, daß wenigstens eine der Stirn- (6) oder Rückseiten (7) der Kontaktfinger (5) ein elastisches Element (13) umfaßt.

3. Klammer nach einem der Ansprüche 1 oder 2, dadurch gekennzeichnet, daß der Klammerkörper (2) zwei quer verlaufende Enden (14) in allgemeiner "U"-Form umfaßt, die durch wenigstens zwei gegenüberstehende, in Längsrichtung verlaufende Stäbe (15) aneinander gekoppelt sind, wobei jeder Stab (15) eine Vielzahl von Buchsen (16) zur Aufnahme der Kontaktfinger (5) umfaßt, wobei jede der Buchsen (16) einen Boden (20) und zwei Seitenwände (18) aufweist, wobei jeder Kontaktfinger (5) einen zentralen Durchgang (17) umfaßt, der auf die Breite zwischen den Seitenwänden (18) der Aufnahmebuchsen (16) eingestellt ist, wobei in Längsrichtung verlaufende Halteklammern (19) am Klammerkörper (2) parallel zu den in Längsrichtung verlaufenden Stäben (15) angebracht sind, die blockieren, wobei die frei gebliebenen Seiten der Kontaktfinger (5) in den Buchsen (16) angebracht sind.

4. Klammer nach Anspruch 3, dadurch gekennzeichnet, daß jeder Kontaktfinger (5) vier in Längsrichtung verlaufende Vorsprünge (50) umfaßt, die den zentralen Durchgang (17) bilden.

5. Klammer nach Anspruch 3 oder 4, dadurch gekennzeichnet, daß der zentrale Durchgang (17) einen ausgebauchten Teil (51) umfaßt.

6. Klammer nach einem der Ansprüche 1 bis 5, dadurch gekennzeichnet, daß der Klammerkörper (2) aus einem Stück ist.

7. Klammer nach einem der Ansprüche 3 bis 6, dadurch gekennzeichnet, daß die Buchsen (16), die sich auf den Seiten gegenüber der in Längsrichtung verlaufenden Stäbe (15) befinden, die rückseitigen Stützelemente (12) bilden und die Klammern (19), die die stirnseitigen zentralen Zonen der Stirnseiten (6) der Kontaktfinger (5) blockieren, die stirnseitigen Zapfenelemente (11) bilden.

8. Klammer nach einem der Ansprüche 3 bis 7, dadurch gekennzeichnet, daß das elastische Element (13) eine elastische Zunge (13) ist, die zwischen den Boden (20) der Buchse (16) und die Rückseite (7) des zugehörigen Kontaktfingers (5) eingefügt ist.

9. Klammer nach einem der Ansprüche 1 bis 8, dadurch gekennzeichnet, daß wenigstens ein Ende jedes Fingers eine allgemeine Löffelform hat, wobei das stirnseitige Ende den Rücken des Löffels bildet.

10. Klammer nach Anspruch 8 oder 9, dadurch gekennzeichnet, daß die elastische Zunge (13) eine allgemeine "U"-Form hat und der Kontaktfinger (5) hohle rückseitige Enden (21) aufweist, die die freien Enden (22) der elastischen Zunge (13) in "U"-Form aufnehmen, wobei der zentrale Arm der elastischen Zunge (13) in "U"-Form mit dem Boden (20) der Buchse (16) in Kontakt steht.

11. Klammer nach einem der Ansprüche 3 bis 10, dadurch gekennzeichnet, daß sie mit dem in Längsrichtung verlaufenden Stab (15) eine in Längsrichtung verlaufende Klammer (19) umfaßt, die einen in Längsrichtung verlaufenden zentralen Teil (23), der die Kontaktfinger (5) blockiert, und zwei äußerste Teile (25) aufweist, die an oder in die quer verlaufenden Enden (14) einrastbar sind.

12. Klammer nach einem der Ansprüche 2 bis 9, dadurch gekennzeichnet, daß in Ruheposition die elastischen Elemente (13) freigegeben sind.

13. Klammer nach einem der Ansprüche 3 bis 12, dadurch gekennzeichnet, daß sie in einsatzbereiter Position ein Spannwerkzeug (26) umfaßt, das die elastischen Elemente (13) vorspannt, so daß die zweite Klemme (9b) offen ist, bereit zum Umschließen eines Trägers (30), mit dem die Klammer (1) verbunden wird.

14. Verbindungs-Klemmvorrichtung, die einen leitenden Träger (30) und eine Verbindungsklammer (1) mit einem Klammerkörper (2), der eine Klemmebene (3) definiert, einer ersten Reihe von Kontaktfingern (5), die in Längsrichtung am Klammerkörper (2) auf einer Seite der Klemmebene (3) angebracht sind, und einer zweiten Reihe von Kontaktfingern (5), die in Längsrichtung am Klammerkörper (2) auf der anderen Seite der Klemmebene (3) gegenüber der ersten Reihe angebracht sind, wobei jeder Kontaktfinger (5) eine Stirnseite (6) gegenüber der Klemmebene (3), eine von der Stirnseite (6) abgewandte Rückseite (7), ein erstes (8a) und ein zweites (8b) stirnseitiges Ende gegenüber der Klemmebene (3) aufweist, wobei die ersten und zweiten Reihen eine erste Klemme (9a) zwischen den ersten stirnseitigen Enden (8a) der gegenüberstehenden Kontaktfinger (5) und eine zweite Klemme (9b) zwischen den zweiten stirnseitigen Enden (8b) der gegenüberstehenden Kontaktfinger (5) definiert, wobei der Klammerkörper (2) mit dem Träger (30) verbunden ist, wobei eine der Klemmen (9a, 9b) den Träger (30) umschließt, Mittel zur Verbindung des Klammerkörpers (2) mit dem Träger (30) umfaßt, so daß der Klammerkörper (2) frei ist, um in bezug auf den Träger (30) um eine in Längsrichtung verlaufende Schwenkachse (31) zu schwenken, dadurch gekennzeichnet, daß die Klammer (1) eine Klammer nach einem der Ansprüche 1 bis 13 ist.

15. Vorrichtung nach Anspruch 14, dadurch gekennzeichnet, daß die Verbindungsmittel zentrale Arme mit quer verlaufenden Enden (14) in "U"-Form, die jeweils mit einem kreisförmigen Loch (32) mit derselben Achse versehen sind, wobei eine in Längsrichtung verlaufende Bohrung (33) völlig durch den Träger (30) hindurchgeht, und eine Achse (31) umfassen, wobei die zweite Klemme (9b) den Träger (30) umschließt, wobei die zentralen Arme der quer verlaufenden Enden (14) in "U"-Form von den quer verlaufenden Enden des Trägers (30) bedeckt werden, wobei die Löcher (32) der Bohrung (33) gegenüber kommen, wobei die in Längsrichtung verlaufende Schwenkachse (31) durch die Löcher (32) und die Bohrung (33) hindurchgeht.

## Claims

1. Connection clamp (1) comprising a clamp body (2) defining a clamping plane (3), a first series of contact fingers (5) mounted longitudinally on the clamp body (2), on one side of the clamping plane (3), and a second series of contact fingers (5) mounted longitudinally on the clamp body (2), on the other side of the clamping plane (3), facing the first series, each contact finger (5) having a front face (6) facing the clamping plane (3), a dorsal face (7) opposite the front face (6), and first and second front ends (8a, 8b) facing the clamping plane (3), said first and second series defining a first jaw (9a) between the first front ends (8a) of the facing contact fingers (5), and a second jaw (9b) between the second front ends (8b) of the facing contact fingers (5), each contact finger (5) of the first and second series mounted on said clamp body (2) is mobile independently of the other fingers, characterised in that said clamp comprises a front locking member (11) on which a front central area of the front face (6) of the contact finger (5) bears and a dorsal bearing member (12) on which a dorsal central area of the dorsal face (7) of the contact finger (5) bears.

2. Clamp according to claim 1 characterised in that the front face (6) and/or the dorsal face (7) of the contact fingers (5) incorporates a spring member (13).

3. Clamp according to claim 1 or claim 2 characterised in that the clamp body (2) comprises two generally U-shaped transverse ends (14) coupled together by at least two facing longitudinal uprights (15), each upright (15) comprising a plurality of compartments (16) receiving contact fingers (5), each compartment (16) having a back (20) and two side walls (18), each contact finger (5) comprising a central passage (17) matching the width between the side walls (18) of the compartments (16), longitudinal holding clips (19) being mounted on the clamp body (2) parallel to the longitudinal uprights (15), immobilising the exposed faces of the contact fingers (5) mounted in said compartments (16).

4. Clamp according to claim 3 characterised in that each contact finger (5) comprises four longitudinal projections (50) forming said central passage (17).

5. Clamp according to claim 3 or claim 4 characterised in that said central passage (17) comprises a stamped part (51).

6. Clamp according to any one of claims 1 to 5 characterised in that the clamp body (2) is made in one piece.

7. Clamp according to any one of claims 3 to 6 characterised in that the compartments (16) on the facing faces of the longitudinal uprights (15) form said dorsal bearing members (12) and said clips (19) immobilising the front central areas of the front faces (6) of the contact fingers (5) form the front locking members (11).

8. Clamp according to any one of claims 3 to 7 characterised in that the spring member (13) is a leaf spring (13) between the back (20) of the compartment (16) and the dorsal face (7) of the associated contact finger (5).

9. Clamp according to any one of claims 1 to 8 characterised in that at least one end of each finger is generally spoon-shaped, the front end forming the back of the spoon.

10. Clamp according to claim 8 or claim 9 characterised in that the leaf spring (13) is generally U-shaped and the contact finger (5) has recessed dorsal ends (21) accommodating the free ends (22) of the U-shaped leaf spring (13), the central branch of the U-shaped leaf spring (13) being in contact with the back (20) of the compartment (16).

11. Clamp according to any one of claims 3 to 10 characterised in that it comprises one longitudinal clip (19) for each longitudinal upright (15) having a longitudinal central part (23) immobilising the contact fingers (5) and two end parts (25) that clip onto or into the transverse ends (14).

12. Clamp according to any one of claims 2 to 9 characterised in that, in a rest position, the spring members (13) are relaxed.

13. Clamp according to any one of claims 3 to 12 characterised in that, in a position ready for use, it comprises a pretensioning tool (26) prestressing the spring members (13) so that the second jaw (9b) is open, ready to grip a support (30) with which the clamp (1) is to be associated.

14. Connection clamp device comprising a conductor support (30) and a connection clamp (1) having a clamp body (2) defining a clamping plane (3), a first series of contact fingers (5) mounted longitudinally on the clamp body (2) on one side of the clamping plane (3) and a second series of contact fingers (5) mounted longitudinally on the clamp body (2) on the other side of the clamping plane (3), facing the first series, each contact finger (5) having a front face (6) facing the clamping plane (3), a dorsal face (7) opposite the front face (6), and first and second front ends (8a, 8b) facing the clamping plane (3), said first and second series defining a first jaw (9a) between the first front ends (8a) of the facing contact fingers (5) and a second jaw (9b) between the second front ends (8b) of the facing contact fingers (5), said clamp body (2) being associated with the support (30), one of the jaws (9a, 9b) gripping the support (30), means for association of the clamp body (2) with the support (30) so that the clamp body (2) is free to tilt relative to the support (30) about a longitudinal shaft (31), characterised in that the clamp (1) is a clamp according to any one of claims 1 to 13.

15. Device according to claim 14 characterised in that the association means comprise the central branches of the U-shaped transverse ends (14) each of which is provided with a circular hole (32) on a common axis, a longitudinal bore (33) passing right through the support (30), and a shaft (31), the second jaw (9b) gripping the support (30), the central branches of the U-shaped transverse ends (14) overlapping the transverse ends of the support (30), the holes (32) becoming aligned with the bore (33), the longitudinal shaft (31) passing through said holes (32) and said bore (33).
